# FASCICULE DE BREVET EUROPEEN

(11) **EP 3 245 074 B1**
(45) Date de publication et mention de la délivrance du brevet: **20.05.2020**
(21) Numéro de dépôt: 16705562.3
(22) Date de dépôt: 15.01.2016
(51) Int. Cl.: B42D 25/324, B42D 25/328, B42D 25/36, B42D 25/373, B42D 25/387

(54) **DOCUMENT D'IDENTITÉ**
AUSWEISDOKUMENT
IDENTIFICATION DOCUMENT

(30) Priorité: 16.01.2015 FR 1550354
(43) Date de publication de la demande: 22.11.2017
(73) Titulaire: SURYS, 77607 Marne-la-Vallée Cedex 3 (FR)
(72) Inventeur: DHÔME, Antoine, 77360 Vaires-sur-Marne (FR)
(74) Mandataire: GIE Innovation Competence Group
(86) Numéro de dépôt international: PCT/FR2016/050083
(87) Numéro de publication internationale: WO 2016/113517

(56) Documents cités:
- WO-A1-2005/105475
- WO-A2-2008/017362
- WO-A2-2009/005733
- JP-A- 2007 072 188
- JP-A- 2010 139 910
- US-A1- 2012 068 450

## Description

### DOMAINE DE L'INVENTION

La présente invention concerne le domaine de la sécurisation par films multicouches.

De tels films multicouches, également appelés composants optiques de sécurité, sont dits de sécurité en ce qu'ils sont utilisés pour la sécurisation de documents d'identité, notamment tels que des passeports et des cartes d'identité ; pour la sécurisation de documents fiduciaires en particulier tels que des billets de banque ; ou encore pour la sécurisation de bien précieux ; ci-après « documents » par concision.

Dans le cas des documents d'identité ou des documents fiduciaires, un film multicouche est apposé sur le document ou intégré dans le document. Dans le cas de biens précieux, le film multicouche est intégré dans une étiquette de sécurité qui est apposée sur ledit bien précieux ou sur son emballage.

Pour sécuriser les documents, il est connu de déposer de façon localisée une encre 107 fluorescente sous éclairage en UV-A sur un support de composant optique ou éventuellement intégré dans ou sur le support papier, ce qui est intéressant en ce qu'un tel dépôt permet de dessiner des motifs qui deviennent visibles et reconnaissables par une machine ou un être humain sous illumination appropriée.

La présente invention vise à proposer une alternative et sécuriser des documents grâce à un film multicouche comprenant des pigments fluorescents par excitation UV-B et/ou UV-C, indépendamment de la présence ou de l'absence d'encre 107 fluorescente sous éclairage en UV-A.

En outre la présente invention propose un nouvel effet de contrôle d'un composant de sécurité transparent via un repérage parfait entre les zones de haut indice optique, observable sous un éclairage dans le visible (bande spectrale 400 - 800 nm), et les zones comportant des pigments fluorescents dans le visible sous excitation dans UVB et/ou UVC.

Document D1 divulgue un document d'identité avec un composant optique multicouche.

### RESUME DE L'INVENTION

Plus précisément, l'invention concerne, selon un premier de ses objets, un document d'identité tel que definé dans la revendication 1.

On peut prévoir en outre une couche métallique (105) partiellement démétallisée, déposée sur la couche structurable (102) ou sur la couche réflective de diélectrique (103).

On peut prévoir en outre : une couche de protection (106), déposée de manière sélective sur la couche métallique (105).

On peut prévoir que la couche de protection (106) est tramée, de sorte à présenter des ilots dont la forme, l'espacement entre deux ilots adjacents et les dimensions sont prédéterminés.

On peut prévoir que la couche réflective de diélectrique (103) est localement au contact de la couche structurable (102) ou au contact de la couche de protection (106), de sorte à ce que ledit composant optique présente localement l'un des empilements parmi :
- Un empilement successif du film support (101), de la couche structurable (102) et de ensemble (1040) d'au moins une couche (1042) comportant des pigments fluorescents par l'excitation UV-B ou UV-C ;
- Un empilement successif du film support (101), de la couche structurable (102), de la couche réflective de diélectrique (103), et de ensemble (1040) d'au moins une couche (1042) comportant des pigments fluorescents par l'excitation UV-B ou UV-C ;
- Un empilement successif du film support (101), de la couche structurable (102), de la couche réflective de diélectrique (103), de la couche métallique (105), de la couche de protection (106), et de ensemble (1040) d'au moins une couche (1042) comportant des pigments fluorescents par l'excitation UV-B ou UV-C ;
- Un empilement successif du film support (101), de la couche structurable (102), de la couche métallique (105), de la couche de protection (106), de la couche réflective de diélectrique (103), et de ensemble (1040) d'au moins une couche (1042) comportant des pigments fluorescents par l'excitation UV-B ou UV-C ;

On peut prévoir que la couche structurable (102) présente un ensemble de structures permettant de générer une image optiquement variable.

On peut prévoir en outre une couche (109) de détachement, déposée entre la couche structurable (102) et le film support (101), et permettant par activation à chaud de séparer ultérieurement la couche structurable (102) du film support (101).

On peut prévoir que l'ensemble (1040) d'au moins une couche (1042) comportant des pigments fluorescents par excitation UV-B ou UV-C est composé :
- d'une couche (1042) d'encre fluorescente par excitation UV-B ou UV-C, enduite d'une couche de colle (1043) ; ou
- d'une première couche adhésive (1041), une couche (1042) comportant des pigments fluorescents par excitation UV-B ou UV-C déposée sur la première couche adhésive (1041), puis une deuxième couche adhésive (1043) déposée sur la couche (1042); ou
- d'une seule et même couche (1042) comportant des pigments fluorescents par excitation UV-B ou UV-C comprenant également des propriétés adhésives.

On peut prévoir que la couche de diélectrique (103) est tramée, de sorte à présenter des ilots dont la forme, l'espacement entre deux ilots adjacents et les dimensions sont prédéterminés.

On peut prévoir que le composant optique multicouche de sécurité du document d'identité comprend en outre au moins l'un parmi :
- un ensemble d'au moins une zone (107) comportant des pigments fluorescents par excitation UV-A, et
- le film support (101), non détachable de la couche structurable (102).

Un procédé de fabrication d'un composant optique de sécurité non revendiqué comprend des étapes consistant à :
- Déposer une couche structurable (102) sur un film support (101) en matière plastique ou en papier, le film support (101) et la couche structurable (102) étant adjacents ou séparés l'un de l'autre par un ensemble d'au moins une couche technique,
- Déposer sur la couche structurable (102) un ensemble (1040) d'au moins une couche (1042) comportant des pigments fluorescents lorsqu'ils sont soumis à une source lumineuse émettant dans le spectre UV, et
- Déposer uniformément une couche réflective de diélectrique (103).

Il est essentiellement caractérisé en ce qu'il comprend en outre des étapes consistant à, séquentiellement :
- Déposer localement sur la couche structurable une couche (108) de vernis ou encre soluble dans un liquide, sous forme de zones au contact de la couche structurable (102) dessinant des motifs (201) lorsqu'elles sont observées au moins en réflexion,
- Déposer ladite couche réflective de diélectrique (103) sur la couche (108) de vernis ou encre soluble dans un liquide, et au moins partiellement au contact de celle-ci,
- Désagréger l'encre soluble (108) par immersion du composant optique dans ledit liquide, pour retirer localement la couche réflective de diélectrique (103) à l'endroit de chaque zone de vernis soluble (108) pour reproduire lesdits motifs (201) dans ladite couche réflective de diélectrique (103) désagrégée; et
- Déposer ledit ensemble (1040) d'au moins une couche (1042) comportant des pigments fluorescents lorsqu'ils sont soumis à une source lumineuse émettant dans le spectre UV sur la couche réflective de diélectrique (103) et au contact de celle-ci.

On peut prévoir en outre une étape consistant à :
soumettre le composant optique à un stress mécanique pendant son immersion, en particulier à des ultrasons.

On peut prévoir en outre une étape consistant à :
Déposer un ensemble d'au moins une couche technique entre le film support (101) et la couche structurable (102), en particulier une couche détachement (104) permettant par activation à chaud de pouvoir séparer ultérieurement le film support (101) de la couche structurable (102).

De préférence, l'étape consistant à déposer ledit ensemble (1040) d'au moins une couche (1042) comportant des pigments fluorescents lorsqu'ils sont soumis à une source lumineuse émettant dans le spectre UV sur la couche réflective de diélectrique (103) et au contact de celle-ci comprend le dépôt d'au moins une couche (1042) comportant des pigments fluorescents lorsqu'ils sont soumis à une source lumineuse émettant dans le spectre UV-B ou UV-C.

On peut prévoir une étape consistant à déposer ladite couche (1042) de manière uniforme ou sélective sur le composant optique.

De préférence, l'étape consistant à déposer ledit ensemble (1040) d'au moins une couche (1042) comportant des pigments fluorescents lorsqu'ils sont soumis à une source lumineuse émettant dans le spectre UV sur la couche réflective de diélectrique (103) et au contact de celle-ci comprend au moins l'une des étapes consistant à :
- enduire ladite couche (1042) d'une couche de colle ;
- déposer ladite couche (1042) sur une première couche adhésive (1041) et au contact de celle-ci, puis enduire ladite couche (1042) d'une deuxième couche adhésive (1043) ; et
- intégrer dans ladite couche (1042), préalablement à son dépôt, des composants adhésifs.

On peut prévoir en outre des étapes consistant à :
- Déposer une couche métallique (105) de manière uniforme sur le composant optique, postérieurement à l'étape consistant à déposer ladite couche réflective de diélectrique (103) ;
- Déposer une couche de protection (106) directement au contact de la couche métallique (105), de manière sélective sous forme de zones dessinant des motifs lorsqu'elles sont observées au moins en réflexion ;
- Dé-métalliser la couche métallique (105) par dissolution des zones de la couche métallique (105) non protégées par la couche de protection (106), dessinant des motifs lorsqu'elles sont observées au moins en réflexion.

On peut prévoir en outre des étapes consistant à, antérieurement à l'étape consistant à déposer ladite couche réflective de diélectrique (103) :
- Déposer une couche métallique (105) de manière uniforme sur le composant optique ;
- Déposer une couche de protection (106) directement au contact de la couche métallique (105), de manière sélective sous forme de zones dessinant des motifs lorsqu'elles sont observées au moins en réflexion ;
- Dé-métalliser la couche métallique (105) par dissolution des zones de la couche métallique (105) non protégées par la couche de protection (106), dessinant des motifs lorsqu'elles sont observées au moins en réflexion.

De préférence le composant optique comprend en outre un hologramme. Dans ce cas, les zones de la couche (108) de vernis ou encre soluble dans un liquide au contact de la couche structurable (102) sont déposées en repérage avec ledit hologramme, de sorte que les motifs (201) reproduisent le contour dudit hologramme.

On peut prévoir des zones (202) correspondant aux zones du composant optique pour lesquelles la couche de diélectrique (103) a été conservée;
le procédé comprenant en outre une étape consistant à générer un effet de tramage dans les zones (202), par le dépôt de la couche de protection (106) sur la couche métallique (105) ou le dépôt de la couche de diélectrique (103) de manière sélective de sorte à créer des ilots dont la forme, l'espacement entre deux ilots adjacents et les dimensions sont prédéterminés.

D'autres caractéristiques et avantages de la présente invention apparaîtront plus clairement à la lecture de la description suivante donnée à titre d'exemple illustratif et non limitatif et faite en référence aux figures annexées.

### DESCRIPTIF DES DESSINS

la figure 1 illustre une coupe transversale d'un film multicouche selon l'art antérieur ;
les figures 2A à 2D illustrent séquentiellement en coupe transversale un premier mode de réalisation d'un composant optique pour un document d'identité selon l'invention,
les figures 3A à 3G illustrent séquentiellement en coupe transversale un deuxième mode de réalisation d'un composant optique pour un document d'identité selon l'invention,
les figures 4A à 4F illustrent séquentiellement en coupe transversale un troisième mode de réalisation d'un composant optique pour un document d'identité selon l'invention,
la figure 5A illustre une vue en réflexion d'un composant optique pour un document d'identité selon l'invention éclairé par une source de lumière visible,
la figure 5B illustre une vue en réflexion du composant optique de la figure 5A éclairé par une source de lumière UV-A,
la figure 5C illustre une vue en réflexion du composant optique de la figure 5A éclairé par une source de lumière UV-C,
la figure 6 illustre la variation de transmission d'une couche de ZnS en fonction de son épaisseur, et
les figures 7A et 7B illustrent deux stades de réalisation d'un mode de réalisation d'un composant optique pour un document d'identité selon l'invention, comprenant un hologramme.

### DESCRIPTION DETAILLEE

Par simplification, on assimile ici « composant optique » et « film multicouche » ; « encre » et « vernis » ; « film » et « couche ».

De même, un composant optique est décrit ici comme étant plan. En fonction de ses matériaux constitutifs, il peut néanmoins présenter une certaine souplesse, en particulier lorsque le composant optique se présente sous forme d'étiquette autocollante.

On entend par UV-A le spectre 315-400 nm, par UV-B le spectre 280-315 nm et par UV-C le spectre 100-280 nm.

Un film multicouche de sécurité est destiné à être observé au moins en réflexion. Il comprend une face avant et une face arrière (figure 1). Par convention, on définit par « face avant » la face par laquelle le composant optique peut être éclairé en réflexion et par « face arrière » celle qui est destinée à être au contact d'un support dit « de destination », par exemple papier, polycarbonate, pvc, ou plastique, et par exemple par un adhésif. Le support de destination pouvant par ailleurs présenter une transparence ou une opacité moindre que celle du composant optique.

Par ailleurs, la position relative de certaines couches peut influer sur les effets optiques dudit composant. Lors de la fabrication du film, au moins certaines couches sont donc déposées selon un ordre prédéterminé afin de conférer au composant optique de sécurité ses propriétés optiques, comme décrit ultérieurement.

Au sens de la présente invention, par convention, on considère qu'une coupe transversale du composant optique est orientée de sorte que le bas du composant optique correspond à la face avant , c'est-à-dire la couche structurable 102 ou le film support 101, et que le haut du composant optique correspond à la face arrière, c'est-à-dire la couche 104 ou l'ensemble 1040, décrites ultérieurement. Ainsi, si une couche donnée A est déposée sur une autre couche donnée B, on entend par « déposée sur » le fait que la couche A est située au-dessus de la couche B en coupe transversale, sans pour autant être nécessairement au contact de celle-ci. En termes de procédé de fabrication, cela signifie, sauf précision contraire, que la couche A est déposée ultérieurement à la couche B.

### Art antérieur

La figure 1 illustre une coupe transversale d'un film multicouche classique, destiné à être apposé sur un document 300 comprenant un support de destination 301. Son procédé de fabrication est comme suit.

Sur un film support 101 en matière plastique, permettant essentiellement la fabrication du composant optique et typiquement en polytéréphtalate d'éthylène (PET) ou équivalent, une couche structurable 102 est déposée. Le film support 101 sert essentiellement à la fabrication du composant optique. La couche 102 est dite « structurable » en ce qu'elle est susceptible de comporter localement des structures, c'est-à-dire des reliefs et creux, dont les dimensions (en particulier la hauteur) sont comprises typiquement entre le nanomètre et le micromètre, et qui influencent la réflexion, la diffraction ou la diffusion d'une onde électromagnétique incidente. La couche 102 est dite « structurée » lorsqu'elle comporte de telles structures. Par exemple la couche structurable peut être structurée par estampage à chaud d'un vernis thermoformable ou par moulage à froid et réticulation UV d'un vernis ad hoc (vernis de casting) pour donner la couche 102.

Par ailleurs, le film support 101 et la couche structurable 102 peuvent être adjacents ou séparés l'un de l'autre par un ensemble d'au moins une couche dite « couche technique » comme par exemple une couche dite de « détachement » 109 permettant lors de l'activation à chaud de séparer ultérieurement le film support 101 de la couche structurable 102.

Lors de la fabrication du composant optique, une couche de sulfure de zinc (ZnS) 103 d'épaisseur comprise entre 10 et 500 nm est déposée par évaporation thermique sous vide ou par tout autre mode approprié (faisceau d'électrons, etc...). Cette couche 103 de ZnS couvre uniformément la totalité de la surface du composant, c'est-à-dire toute la surface de la couche structurable 102.

Certains films multicouches comprennent en outre le dépôt localement par zones d'une encre 107 fluorescente par excitation UV-A. Alternativement les zones d'une encre 107 fluorescente par excitation UV-A peuvent être déposées non pas sur le film multicouches mais sur le support de destination 301, comme illustré figure 1.

Les zones d'encre fluorescente permettent typiquement de dessiner un motif observable en réflexion.

Ensuite, une couche technique 104 est enduite sur toute la couche de ZnS 103. Lorsque le composant comprend des zones d'encre fluorescente 107, celles-ci sont également recouvertes par la couche technique 104. La couche technique 104 peut être une couche adhésive, comprenant un matériau adhésif ; et/ou une couche de protection, comprenant par exemple un vernis.

### Invention

Il est proposé ici une nouvelle façon tout à fait astucieuse de réaliser des motifs similaires.

A cet effet, on prévoit que la valeur absolue de la variation d'indice optique entre la couche structurable 102 et la couche réflective de diélectrique 103 est supérieure ou égale à 0,5. En outre, la couche réflective de diélectrique 103, avantageusement à haut indice optique, présente une transmission relative dans le domaine des UV-B et/ou UV-C au maximum égale à 40%, est discontinue dans le plan du composant, de sorte à réaliser des zones de diélectrique permettant de dessiner des motifs. On prévoit ensuite d'enduire cette couche réflective de diélectrique 103 par un ensemble 1040 d'au moins une couche 1042 comportant des pigments fluorescents par excitation UV, et en particulier UV-B ou UV-C, comme décrit ci-dessous.

Le terme « fluorescent » est utilisé par concision. Au sens de la présente invention, le terme « fluorescent » doit être compris comme «photo luminescent », c'est-à-dire englobant également la phosphorescence.

Dans tous les modes de réalisation ci-dessous, on prévoit qu'une couche structurable 102 est déposée sur un film support 101, en l'espèce en matière plastique.

La couche structurable 102 et le film support 101 peuvent être directement au contact l'un de l'autre, comme illustré. On peut également prévoir un ensemble d'au moins une couche technique entre la couche structurable 102 et le film support 101. Par exemple une couche 109 dite de « détachement » permettant par activation à chaud de séparer ultérieurement la couche structurable 102 du film support 101 est déposée entre la couche structurable 102 et le film support 101, comme illustré figure 1.

### Premier mode de réalisation

Un premier mode de réalisation est illustré sur les figures 2A à 2D.

Comme illustré figure 2A, on prévoit un dépôt sélectif, en l'espèce par impression, en particulier par héliogravure, d'une couche partielle de vernis soluble 108 (par exemple une encre à base d'alcool polyvinylique) sur la couche structurable 102, de préférence directement au contact de celle-ci. Le dépôt sélectif sous forme de zones de vernis soluble 108 permet de dessiner des motifs 201 lorsqu'ils sont observés au moins en réflexion.

On prévoit alors de recouvrir le composant, en l'espèce la couche structurable 102 et les zones de vernis soluble 108 par une couche réflective de diélectrique 103 (typiquement du ZnS ou du TiO2), comme illustré figure 2B.

Une fois la couche réflective de diélectrique 103 déposée par tout moyen connu, on prévoit de désagréger la couche 108 par exemple par immersion du composant optique dans un bain adapté, c'est-à-dire un bain comprenant une solution qui désagrège le vernis soluble 108 au contact de celui-ci. La destruction de la couche 108 a pour conséquence de retirer localement la couche réflective de diélectrique 103 aux endroits de chaque zone de vernis soluble 108, comme illustré figure 2C. De telles techniques sont connues, par exemple du document US 6896938. On peut prévoir en outre de soumettre le composant optique à un stress mécanique pendant son immersion, par exemple par une étape consistant à soumettre le composant optique à des ultrasons, ce qui facilite la désagrégation de l'encre soluble 108.

Ainsi, le motif 201 dessiné par les zones désagrégées de la couche réflective de diélectrique 103 reproduit le motif 201 dessiné par les zones de vernis 108 avant leur dissolution, ce pourquoi ces deux motifs portent ici la même référence numérique. Comme expliqué ultérieurement, le motif 201 est observable par fluorescence lorsqu'il est éclairé par une source lumineuse émettant dans le spectre UV, mais moins visible lorsqu'il est éclairé par une source lumineuse émettant dans le spectre visible.

On prévoit ensuite d'enduire le composant optique d'un ensemble 1040 d'au moins une couche 1042 comportant des pigments fluorescents par excitation UV, ci-après « la » couche 1040 par concision, voir figure 2D. Par « pigments fluorescents par excitation UV » ou « encre à fluorescence UV », on entend que les pigments (ou l'encre comprenant de tels pigments) sont fluorescents lorsqu'ils sont soumis à une source lumineuse émettant dans le domaine de longueur d'onde UV, en particulier UV-B ou UV-C.

L'ensemble 1040 peut être réalisé par au moins l'une des variantes suivantes :
Dans une première variante, l'ensemble 1040 est composé d'une couche 1042 d'encre fluorescente par excitation UV, enduite d'une couche de colle 1043.

Dans une deuxième variante, l'ensemble 1040 est composé d'une première couche adhésive 1041, une couche 1042 d'encre fluorescente par excitation UV, puis une deuxième couche adhésive 1043.

Dans une troisième variante, l'ensemble 1040 est composé d'une seule et même couche 1042 d'encre fluorescente par excitation UV comprenant également des propriétés adhésives.

La couche 1042 d'encre à fluorescence UV peut être appliquée de manière uniforme sur le composant optique, auquel cas le motif 201 apparaissant en observation sous lumière UV correspond au motif constitué par les zones désagrégées de la couche réflective de diélectrique 103, dont le motif correspond avantageusement au motif du vernis soluble 108 dissout (figure 2D).

La couche 1042 d'encre à fluorescence UV peut être appliquée de manière sélective sur le composant optique, ce qui créé des zones d'encre à fluorescence UV permettant de dessiner des motifs lorsqu'ils sont observés en réflexion sous éclairage UV. Dans ce cas, on observe sous éclairage UV une combinaison du motif dessiné par la couche 1042 d'encre à fluorescence UV et du motif 201 dessiné par les zones désagrégées de la couche réflective de diélectrique 103, où la fluorescence n'est observable que dans les zones imprimées en encre à fluorescence UV qui sont non recouvertes par les zones de couche réflective de diélectrique 103 réfléchissant.

Ainsi l'observation du composant optique en réflexion en lumière UV permet de générer une image observable sur trois niveaux : une absence d'encre à fluorescence UV, une encre à fluorescence UV filtrée par le diélectrique, et une encre à fluorescence UV.

La couche structurable 102 peut être directement au contact de zones de couche réflective de diélectrique 103, directement au contact de zones 1042 d'encre à fluorescence UV, ou au contact d'une première couche adhésive 1041.

La face inférieure (côté réflexion) de l'ensemble 1040 d'au moins une couche 1042 comportant des pigments fluorescents par excitation UV est au contact direct de la couche structurable 102 ou au contact direct d'une zone de couche réflective de diélectrique 103.

Dans ce mode de réalisation, le composant optique peut donc comprendre localement l'un des empilements suivants :
Un empilement successif des couches 101, 102, 1040 ; ou
Un empilement successif des couches 101, 102, 103, 1040.

### Deuxième mode de réalisation

Un deuxième mode de réalisation est illustré sur les figures 3A à 3G.

Dans le deuxième mode de réalisation, on prévoit, comme dans le premier mode de réalisation illustré figure 2A, un dépôt sélectif d'une couche partielle de vernis soluble 108 (par exemple une encre à base d'alcool polyvinylique) sur la couche structurable 102, de préférence directement au contact de celle-ci, et en l'espèce par impression, en particulier par héliogravure. Le dépôt sélectif sous forme de zones de vernis soluble 108 permet de dessiner des motifs lorsqu'ils sont observés au moins en réflexion.

On prévoit alors de recouvrir le composant, en l'espèce la couche structurable 102 et les zones de vernis soluble 108 par une couche réflective de diélectrique 103 (typiquement du ZnS ou du TiO2), comme illustré figure 2B.

Une fois la couche réflective de diélectrique 103 déposée par tout moyen connu, on prévoit d'immerger le composant optique afin de désagréger l'encre soluble 108 qui, par sa destruction, retire localement la couche réflective de diélectrique 103 au droit de chaque zone de vernis soluble 108, comme illustré figure 2C. De telles techniques sont connues, par exemple du document US 6896938. On peut prévoir en outre de soumettre le composant optique à un stress mécanique pendant son immersion, par exemple par une étape consistant à soumettre le composant optique à des ultrasons, ce qui facilite la désagrégation de l'encre soluble 108.

Ainsi, le motif dessiné par les zones de la couche réflective de diélectrique 103 désagrégée reproduit le motif dessiné par les zones de vernis 108 avant leur dissolution. Les modes de réalisation illustrés aux figures 2A, 2B et 2C sont donc identiques aux modes de réalisation illustrés aux figures 3A, 3B et 3C respectivement.

Dans le deuxième mode de réalisation, on prévoit alors le dépôt d'une couche métallique 105, appliquée de manière uniforme sur le composant optique, qui présente l'avantage de présenter des caractéristiques optiques visuellement différentes comme par exemple l'opacité, la réflectivité, le gain en diffraction, et/ou de permettre des effets plasmoniques qui nécessitent la présence d'une couche de métal.

Directement au contact de la couche métallique 105, on prévoit alors le dépôt de manière sélective d'une couche de protection 106, en l'espèce un vernis, comme illustré figure 3E. Le dépôt sélectif par zones de couche de protection 106 permet de dessiner des motifs (non illustrés).

On prévoit alors de dé-métalliser la couche métallique 105, en l'espèce par immersion du composant optique dans une solution de soude.

Les zones de la couche métallique 105 non protégée par la couche de protection 106 sont alors dissoutes, comme illustré figure 3F, ce qui permet de créer également un motif (non illustré) par dé-métallisation de la couche métallique 105.

Ensuite, comme dans le premier mode de réalisation, on prévoit d'enduire le composant optique d'un ensemble d'au moins une couche comportant des pigments à fluorescence dans le visible par excitation UV 1040, ci-après « la » couche 1040 par concision.

L'ensemble 1040 peut être réalisé par au moins l'une des variantes suivantes.

Dans une première variante, l'ensemble 1040 est composé d'une couche 1042 d'encre à fluorescence UV dans le visible par excitation UV, enduite d'une couche de colle.

Dans une deuxième variante, l'ensemble 1040 est composé d'une première couche adhésive 1041, une couche 1042 d'encre à fluorescence UV dans le visible par excitation UV (par exemple une couche d'enduction de protection), puis une deuxième couche adhésive 1043.

Dans une troisième variante, l'ensemble 1040 est composé d'une seule et même couche 1042 d'encre à fluorescence UV dans le visible par excitation UV comprenant également des propriétés adhésives (voir figure 3G).

Dans ce mode de réalisation, l'ensemble 1040 est appliqué de manière uniforme sur le composant optique, auquel cas le motif 204 apparaissant en observation sous lumière UV-B ou UV-C correspond au motif constitué par les zones de la couche réflective de diélectrique 103 désagrégée, dont le motif correspond avantageusement au motif du vernis soluble 108 dissout, à l'exception des zones métallisées, (figure 3G).

La couche structurable 102 peut être directement au contact de zones de couche réflective de diélectrique 103, directement au contact de l'ensemble 1040 comprenant des zones d'encre à fluorescence UV, ou au contact des zones de la couche métallique 105 protégées par la couche de protection 106.

Les zones de la couche métallique 105 protégées par la couche de protection 106 sont en contact direct. Elles peuvent être soit au contact de la couche structurable 102, soit empilées sur des zones de couche réflective de diélectrique 103.

La face supérieure de la couche structurable 102 est au contact de zones de couche réflective de diélectrique 103, de l'ensemble 1040 d'au moins une couche comportant des pigments fluorescents l'ensemble 1040par excitation UV, ou au contact de zones de la couche métallique 105.

La face supérieure des zones de la couche métallique 105 est en contact direct de la couche de protection 106.

La face inférieure (côté réflexion) des zones de la couche métallique 105 est au contact de la couche structurable 102 ou au contact de zones de couche réflective de diélectrique 103.

Dans ce mode de réalisation, le composant optique peut donc comprendre localement l'un des empilements suivants :
Un empilement successif des couches 101, 102, 1040 ;
Un empilement successif des couches 101, 102, 103, 1040 ; ou
Un empilement successif des couches 101, 102, 103, 105, 106, 1040.

Le deuxième mode de réalisation permet avantageusement, par rapport au premier mode de réalisation, d'ajouter localement un empilement de zones de la couche métallique 105 en contact direct avec la couche de protection 106, ce qui permet de dessiner des motifs supplémentaires, visibles en réflexion, grâce à la couche métallique 105 partiellement démétallisée.

### Troisième mode de réalisation

Un troisième mode de réalisation est illustré sur les figures 4A à 4F.

On prévoit le dépôt d'une couche métallique 105, appliquée de manière uniforme sur le composant optique, en l'espèce directement au contact de la couche structurable 102, comme illustré figure 4A.

Directement au contact de la couche métallique 105, on prévoit alors le dépôt de manière sélective d'une couche de protection 106, en l'espèce un vernis, comme illustré figure 4B. Le dépôt sélectif par zones de couche de protection 106 permet de dessiner des motifs.

On prévoit alors de dé-métalliser la couche métallique 105, par exemple par immersion du composant optique dans une solution de soude. La dé-métallisation, ou métallisation partielle, est connue par exemple du document US5145212.

Les zones de la couche métallique 105 non protégée par la couche de protection 106 sont alors dissoutes, comme illustré figure 4B.

On prévoit un dépôt sélectif, en l'espèce par impression, en particulier par héliogravure, d'une couche partielle de vernis soluble 108 (par exemple une encre à base d'alcool polyvinylique) au contact de la couche structurable 102 ou au contact d'au moins une zone de couche de protection 106, voir figure 4C. Le dépôt sélectif sous forme de zones de vernis soluble 108 permet de dessiner des motifs lorsqu'ils sont observés au moins en réflexion.

On prévoit alors de recouvrir le composant, en l'espèce la couche structurable 102, les zones de vernis soluble 108, et les zones de la couche métallique 105 protégées par les zones de la couche de protection 106, par une couche réflective de diélectrique 103 (typiquement du ZnS ou du dioxyde de titane (TiO2)), comme illustré figure 4D.

Une fois la couche réflective de diélectrique 103 déposée par tout moyen connu, on prévoit d'immerger le composant optique afin de désagréger l'encre soluble 108 qui, par sa destruction, retire localement la couche réflective de diélectrique 103 aux endroits de chaque zone de vernis soluble 108, comme illustré figure 4E.

Ainsi, le motif dessiné par les zones de la couche réflective de diélectrique 103 désagrégée reproduit le motif dessiné par les zones de vernis 108 avant leur dissolution (en faisant abstraction des zones métallisées).

On peut prévoir en outre de soumettre le composant optique à un stress mécanique pendant son immersion, par exemple par une étape consistant à soumettre le composant optique à des ultrasons, ce qui facilite la désagrégation de l'encre soluble 108.

Ensuite, comme dans le premier mode de réalisation, on prévoit d'enduire le composant optique d'un ensemble d'au moins une couche comportant des pigments fluorescents dans le visible par excitation UV, ci-après « la » couche 1040 par concision.

L'ensemble 1040 peut être réalisé par au moins l'une des variantes suivantes.

Dans une première variante, l'ensemble 1040 est composé d'une couche 1042 d'encre à fluorescence UV dans le visible par excitation UV, enduite d'une couche de colle 1043.

Dans une deuxième variante, l'ensemble 1040 est composé d'une première couche adhésive 1041, une couche 1042 d'encre à fluorescence UV dans le visible par excitation UV (par exemple une couche d'enduction de protection), puis une deuxième couche adhésive 1043.

Dans une troisième variante, l'ensemble 1040 est composé d'une seule et même couche 1042 d'encre à fluorescence UV dans le visible par excitation UV comprenant également des propriétés adhésives (voir figure 4F).

Dans ce mode de réalisation, l'ensemble 1040 est appliqué de manière uniforme sur le composant optique, auquel cas le motif apparaissant en observation sous lumière UV correspond au motif constitué par les zones de la couche réflective de diélectrique 103 désagrégée, dont le motif correspond avantageusement au motif du vernis soluble 108 dissout (figure 4F), abstraction faite des zones métallisées.

La couche structurable 102 peut être directement au contact de zones de couche réflective de diélectrique 103, directement au contact de l'ensemble 1040 comprenant des zones d'encre à fluorescence UV, ou au contact des zones de la couche métallique 105 protégées par la couche de protection 106.

La face supérieure des zones de la couche métallique 105 est en contact direct de la couche de protection 106.

La face inférieure (côté réflexion) des zones de la couche métallique 105 est au contact de la couche structurable 102.

La face supérieure des zones de la couche réflective de diélectrique 103 est en contact direct de l'ensemble 1040 comprenant des zones d'encre à fluorescence UV.

La face inférieure (côté réflexion) des zones de la couche réflective de diélectrique 103 est au contact direct de la couche structurable 102, ou au contact direct de la couche de protection 106.

La face supérieure (côté transmission) de la couche de protection 106 peut être au contact d'au moins une des zones de la couche réflective de diélectrique 103 ou au contact direct de l'ensemble 1040 comprenant des zones d'encre à fluorescence UV.

Dans ce mode de réalisation, le composant optique peut donc comprendre localement l'un des empilements suivants :
Un empilement successif des couches 101, 102, 1040 ;
Un empilement successif des couches 101, 102, 103, 1040 ; ou
Un empilement successif des couches 101, 102, 105, 106, 103, 1040 ;

Le troisième mode de réalisation permet avantageusement, par rapport au deuxième mode de réalisation, d'intervertir localement la position des zones de la couche réflective de diélectrique 103 par rapport à l'empilement de zones de la couche métallique 105 en contact direct avec la couche de protection 106, ce qui permet de ne pas soumettre le dépôt diélectrique à l'étape de dé-métallisation du métal qui peut engendrer des détériorations de la couche.

### Application à un document sécurisé

Quel que soit son mode de réalisation, un composant optique selon l'invention est intégré à tout document sécurisé, par exemple un document d'identité un passeport, etc. ou un document fiduciaire, par exemple un billet de banque. Il peut aussi se présenter sous forme d'étiquette pour être collé à un produit ou bien précieux.

Les documents sécurisés 200 possèdent un support de destination sous forme de papier ou de plastique qui intègre des motifs 203 visibles uniquement sous éclairage par une source lumineuse émettant dans l'UV-A (figure 5B).

De préférence le diélectrique utilisé pour la couche réflective 103 est du ZnS, et l'encre utilisée pour la couche 1042 est une encre à fluorescence UV dans le visible par excitation UV-C ou UV-B car le ZnS est un filtre par absorption aux UV-B et UV-C, comme illustré figure 6 qui est une courbe d'expérience réalisée par la demanderesse.

La figure 6 illustre la variation de transmission relative de la fluorescence émise par une couche 1042 dont l'épaisseur et la concentration en pigments sont normalisées, à travers une couche de ZnS, en fonction de l'épaisseur de la couche de ZnS, et pour trois valeurs de la longueur d'onde : une longueur d'onde λ = 250 nm (UV-C), une longueur d'onde λ = 300 nm (UV-B) et une longueur d'onde λ = 350 nm (UV-A). De tels pigments sont connus par exemple des documents WO2014048702 et WO2009005733.

La décroissance de la transmission en fonction de l'épaisseur illustre bien l'effet de filtre exercé par la couche de ZnS. La fluorescence émise par les pigments sous UV-C est inférieure à celle les pigments sous UV-B, elle-même inférieure à celle des pigments sous UV-A.

On estime empiriquement qu'en deçà d'une transmission relative égale à 40%, la fluorescence n'est plus observable. Ainsi, pour des épaisseurs de couche 103 comprises entre 20 nm et 140 nm, ladite couche 103 est bien un filtre spectral bloquant la fluorescence des pigments de la couche 1042 sous UV-B ou UV-C alors que la fluorescence des éventuels pigments de l'encre 107 restent observables. A supposer qu'un support de destination comprenne une encre 107 à pigments fluorescents sous éclairage UV-A et que le composant optique selon l'invention soit localement superposé avec au moins une couche partielle 107, la présence de diélectrique 103 selon l'invention ne fait pas obstacle à la lecture du motif dessiné par les zones d'encre 107 sous éclairage UV-A. le composant optique selon l'invention est donc compatible avec la présence de telles encres dans un support de destination ou dans ledit composant optique.

Sous éclairage UV-C ou UV-B, le ZnS fait écran à la fluorescence de l'encre de la couche 1042, donc seuls les motifs 201 de l'un quelconque des modes de réalisation précédents donnent lieu à une fluorescence visible sous forme de motifs fluorescents 204.

Les zones ou motifs 201 correspondent aux zones du composant optique pour lesquelles le diélectrique 103 a été retiré localement et les zones ou motifs 202 correspondent aux zones du composant optique pour lesquelles le diélectrique 103 a été conservé.

Ainsi, comme le fabricant du composant optique proposé n'a pas de contrôle sur la position des motifs 203 visibles sous éclairage UV-A, la création d'un motif visible en UV-C et/ou UV-B permet avantageusement de ne pas gêner la lecture desdits motifs 203 sous éclairage UV-A, et réciproquement, que les motifs 203 visibles sous éclairage UV-A ne perturbent pas la lecture des motifs 201 visibles sous éclairage UV-C et/ou UV-B.

### Hologramme

On peut prévoir que le film multicouche comprend en outre une surface présentant une image optiquement variable, également appelée hologramme ou image holographique 205, c'est-à-dire un ensemble de zones microstructurées de la couche structurable 102 conçues pour produire un effet visuel optiquement variable connu aussi sous le nom de DOVID (Diffractive Optical Variable Image Device) ce qui en soi augmente la sécurité du composant optique.

Le DOVID communément appelé « hologramme » (non illustré), observable en lumière visible, est généré grâce à un estampage de la couche structurable 102 et n'est visible sur le produit fini que dans les zones comportant une couche réflective (métal 105 ou haut indice optique 103) c'est-à-dire dans l'une des zones 202. Dans les zones du composant optique où la couche 102 est en contact direct avec l'ensemble 1040, le réseau est dit « bouché » et l'image holographique n'est plus observable.

La surface de l'hologramme et le motif 201 visible en UV peuvent être complémentaires (sauf si présence de métal) l'un de l'autre.

On peut avantageusement prévoir que les zones de vernis soluble 108 sont déposées en repérage avec l'hologramme. A cet effet, on peut prévoir que le vernis soluble 108 soit légèrement coloré pour faciliter le positionnement.

Ainsi, grâce à l'invention, il est possible de créer un motif visible en UV-C et/ou UV-B identique dans ses contours et dans sa position à l'hologramme, par un dépôt d'encre soluble 108 en repérage avec l'hologramme.

Sans cette solution, la falsification d'un document sécurisé comprenant un hologramme et un motif identique visible en UV consisterait typiquement à superposer une couche comprenant le motif en encre à fluorescence UV sur la couche holographique du composant optique. Or une telle superposition n'est jamais parfaite ne serait-ce que par les tolérances mécaniques mises en jeu.

Au contraire, l'invention permet un détourage parfait de l'hologramme en UV-C et/ou UV-B par la génération de l'hologramme et du motif 201 visible en UV lors du même procédé de fabrication, ce qui augmente le niveau de sécurité du composant optique.

De préférence on prévoit dans ce cas que l'extension latérale D2 de l'hologramme 205 est inférieure à l'extension latérale D1 de la zone structurée de la couche structurable 102 susceptible de porter ledit hologramme.

A cet effet, on peut déposer l'encre 108 partiellement sur la zone structurée de la couche 102 (figure 7A), ce qui donne après dépôt de la couche de diélectrique 103 et désagrégation de l'encre 108, un hologramme 205 dont le contour est fluorescent (figure 7B) lorsqu'il est éclairé par une source UV-B ou UV-C, par les zones 201.

Pour la vérification de l'authenticité du document, on peut prévoir des étapes consistant à éclairer le document en lumière visible et enregistrer la position de l'hologramme dans une mémoire, éclairer le document en UV-C et/ou UV-B et enregistrer la position du motif 201 dans une mémoire, puis comparer les deux images, en particulier comparer leur position.

### Tramage

Dans le deuxième et le troisième mode de réalisation, on peut prévoir en outre que la couche de protection 106 soit déposée sur la couche métallique 105 de manière sélective de sorte à créer des ilots dont la forme, l'espacement entre deux ilots adjacents et les dimensions sont prédéterminés, ce qui permet typiquement de générer un effet de tramage sur les zones 202 comprenant du diélectrique.

On peut aussi prévoir que la couche de diélectrique 103 est tramée, c'est-à-dire déposée de manière sélective de sorte à créer des ilots dont la forme, l'espacement entre deux ilots adjacents et les dimensions sont prédéterminés, ce qui permet de créer de toutes petites surfaces non significatives en lumière visible qui forment un motif signifiant sous éclairage UV-B ou UV-C.

### Transparence

Selon l'invention la couche support 101, lorsqu'elle n'est pas détachable du composant optique, la couche structurable 102, la couche réflective de diélectrique 103 et l'ensemble 1040 d'au moins une couche comportant des pigments fluorescents par excitation UV sont de préférence au moins partiellement transparentes dans le visible, de sorte que des données portées par le document 300 peuvent être reconnues optiquement lorsque le composant optique est apposé sur le document et que celui-ci est éclairé dans le domaine visible.

### Nomenclature

- 100: Composant optique
- 101: Couche support
- 102: Couche structurable
- 103: Couche réflective de diélectrique (ZnS, TiO2.. )
- 104: Couche technique
- 105: Couche métallique
- 106: Couche de protection de la couche métallique
- 107: Couche partielle d'encre fluorescente par excitation UV-A
- 108: Couche de vernis ou d'encre soluble dans un liquide
- 200: Document sécurisé
- 201: Motif dessiné par les zones de la couche réflective de diélectrique désagrégée, ou motif dessiné par les zones de vernis 108 avant leur dissolution, en lumière visible, vu en réflexion
- 202: Motif correspondant aux zones du composant optique pour lesquelles le diélectrique 103 a été conservé, vu en réflexion
- 203: Motif visible uniquement sous éclairage par une source lumineuse émettant dans l'UV-A
- 204: Motif 201 fluorescent, éclairés en lumière UV-C
- 205: DOVID : zone structurée de la couche structurable au contact de la couche réflective de diélectrique
- 300: Document
- 301: Support de destination
- 1040: Ensemble d'au moins une couche comportant des pigments fluorescents par excitation UV-B ou UV-C
- 1041: Première couche adhésive
- 1042: Couche comportant des pigments fluorescents par excitation UV-B ou UV-C
- 1043: Deuxième couche adhésive

## Revendications

1. Document d'identité comprenant :
- un ensemble d'au moins un support de destination (301) dans lequel ou sur lequel une encre (107) fluorescente sous éclairage en UV-A est déposée de façon localisée, et
- un composant optique multicouche de sécurité apposé sur le support de destination (301),
- une couche structurable (102) ; et
- un ensemble (1040) d'au moins une couche (1042) comportant des pigments fluorescents par excitation UV-B ou UV-C ; le composant optique comprend en outre :
- une couche réflective de diélectrique (103), déposée sur la couche structurable (102) de manière discontinue dans le plan du composant, de sorte à réaliser des zones de diélectrique permettant de dessiner des motifs (202) ; la couche réflective de diélectrique (103) présentant une transmission relative dans le domaine des UV-B ou UV-C au maximum égale à 40% ;
- l'ensemble (1040) d'au moins une couche (1042) comportant des pigments fluorescents par excitation UV-B ou UV-C étant déposé sur ladite couche réflective de diélectrique (103), de manière uniforme ou discontinue dans le plan du composant optique.

2. Document d'identité selon la revendication 1, comprenant en outre une couche métallique (105) partiellement démétallisée, déposée sur la couche structurable (102) ou sur la couche réflective de diélectrique (103).

3. Document d'identité selon la revendication 2, comprenant en outre :
- une couche de protection (106), déposée de manière sélective sur la couche métallique (105).

4. Document d'identité selon la revendication 3, dans lequel la couche de protection (106) est tramée, de sorte à présenter des ilots dont la forme, l'espacement entre deux ilots adjacents et les dimensions sont prédéterminés.

5. Document d'identité selon l'une quelconque des revendications 3 ou 4, dans lequel la couche réflective de diélectrique (103) est localement au contact de la couche structurable (102) ou au contact de la couche de protection (106), de sorte à ce que ledit composant optique présente localement l'un des empilements parmi :
- Un empilement successif d'un film support (101), de la couche structurable (102) et de ensemble (1040) d'au moins une couche (1042) comportant des pigments fluorescents par l'excitation UV-B ou UV-C ;
- Un empilement successif d'un film support (101), de la couche structurable (102), de la couche réflective de diélectrique (103), et de ensemble (1040) d'au moins une couche (1042) comportant des pigments fluorescents par l'excitation UV-B ou UV-C ;
- Un empilement successif d'un film support (101), de la couche structurable (102), de la couche réflective de diélectrique (103), de la couche métallique (105), de la couche de protection (106), et de ensemble (1040) d'au moins une couche (1042) comportant des pigments fluorescents par l'excitation UV-B ou UV-C ;
- Un empilement successif d'un film support (101), de la couche structurable (102), de la couche métallique (105), de la couche de protection (106), de la couche réflective de diélectrique (103), et de ensemble (1040) d'au moins une couche (1042) comportant des pigments fluorescents par l'excitation UV-B ou UV-C ;

6. Document d'identité selon l'une quelconque des revendications précédentes, dans lequel la couche structurable (102) présente un ensemble de structures permettant de générer une image optiquement variable.

7. Document d'identité selon l'une quelconque des revendications 5 ou 6, comprenant en outre une couche (109) de détachement, déposée entre la couche structurable (102) et le film support (101), et permettant par activation à chaud de séparer ultérieurement la couche structurable (102) du film support (101).

8. Document d'identité selon l'une quelconque des revendications précédentes, dans lequel ensemble (1040) d'au moins une couche (1042) comportant des pigments fluorescents par excitation UV-B ou UV-C est composé :
- d'une couche (1042) d'encre fluorescente par excitation UV-B ou UV-C, enduite d'une couche de colle (1043) ; ou
- d'une première couche adhésive (1041), une couche (1042) comportant des pigments fluorescents par excitation UV-B ou UV-C déposée sur la première couche adhésive (1041), puis une deuxième couche adhésive (1043) déposée sur la couche (1042); ou
- d'une seule et même couche (1042) comportant des pigments fluorescents par excitation UV-B ou UV-C comprenant également des propriétés adhésives.

9. Document d'identité selon l'une quelconque des revendications précédentes, dans lequel la couche de diélectrique (103) est tramée, de sorte à présenter des ilots dont la forme, l'espacement entre deux ilots adjacents et les dimensions sont prédéterminés.

10. Document d'identité selon l'une quelconque des revendications 5 à 9, dans lequel ledit composant optique multicouche de sécurité comprend en outre au moins l'un parmi :
- un ensemble d'au moins une zone (107) comportant des pigments fluorescents par excitation UV-A ; et
- ledit film support (101), non détachable de la couche structurable (102).

## Patentansprüche

1. Ausweisdokument, welches umfasst:
- eine Anordnung von wenigstens einem Zielträger (301), in welchem oder auf welchem eine unter Beleuchtung mit UV-A fluoreszierende Farbe (107) lokal begrenzt angebracht ist, und
- eine mehrschichtige optische Sicherheitskomponente, die auf dem Zielträger (301) angebracht ist,
- eine strukturierbare Schicht (102); und
- eine Anordnung (1040) von wenigstens einer Schicht (1042), die bei Anregung mit UV-B oder UV-C fluoreszierende Pigmente aufweist;
wobei die optische Komponente außerdem umfasst:
- eine reflektierende Dielektrikumsschicht (103), die auf die strukturierbare Schicht (102) diskontinuierlich in der Ebene der Komponente so aufgebracht ist, dass Dielektrikumsbereiche hergestellt werden, die es ermöglichen, Muster (202) zu zeichnen; wobei die reflektierende Dielektrikumsschicht (103) eine relative Transmission im Bereich der UV-B oder UV-C aufweist, die maximal gleich 40 % ist;
- wobei die Anordnung (1040) von wenigstens einer Schicht (1042), die bei Anregung mit UV-B oder UV-C fluoreszierende Pigmente aufweist, auf die reflektierende Dielektrikumsschicht (103) gleichförmig oder diskontinuierlich in der Ebene der optischen Komponente aufgebracht ist.

2. Ausweisdokument nach Anspruch 1, welches außerdem eine teilweise entmetallisierte metallische Schicht (105) umfasst, die auf die strukturierbare Schicht (102) oder auf die reflektierende Dielektrikumsschicht (103) aufgebracht ist.

3. Ausweisdokument nach Anspruch 2, welches außerdem umfasst:
- eine Schutzschicht (106), die selektiv auf die metallische Schicht (105) aufgebracht ist.

4. Ausweisdokument nach Anspruch 3, wobei die Schutzschicht (106) gerastert ist, so dass sie kleine Inseln aufweist, deren Form, deren Abstand zwischen zwei benachbarten kleinen Inseln und deren Abmessungen vorbestimmt sind.

5. Ausweisdokument nach einem der Ansprüche 3 oder 4, wobei sich die reflektierende Dielektrikumsschicht (103) lokal in Kontakt mit der strukturierbaren Schicht (102) oder in Kontakt mit der Schutzschicht (106) befindet, derart, dass die optische Komponente lokal einen der Stapel aufweist von:
- einer aufeinander folgenden Stapelung einer Trägerfolie (101), der strukturierbaren Schicht (102) und der Anordnung (1040) von wenigstens einer Schicht (1042), die bei Anregung mit UV-B oder UV-C fluoreszierende Pigmente aufweist;
- einer aufeinander folgenden Stapelung einer Trägerfolie (101), der strukturierbaren Schicht (102), der reflektierenden Dielektrikumsschicht (103) und der Anordnung (1040) von wenigstens einer Schicht (1042), die bei Anregung mit UV-B oder UV-C fluoreszierende Pigmente aufweist;
- einer aufeinander folgenden Stapelung einer Trägerfolie (101), der strukturierbaren Schicht (102), der reflektierenden Dielektrikumsschicht (103), der metallischen Schicht (105), der Schutzschicht (106) und der Anordnung (1040) von wenigstens einer Schicht (1042), die bei Anregung mit UV-B oder UV-C fluoreszierende Pigmente aufweist;
- einer aufeinander folgenden Stapelung einer Trägerfolie (101), der strukturierbaren Schicht (102), der metallischen Schicht (105), der Schutzschicht (106), der reflektierenden Dielektrikumsschicht (103) und der Anordnung (1040) von wenigstens einer Schicht (1042), die bei Anregung mit UV-B oder UV-C fluoreszierende Pigmente aufweist.

6. Ausweisdokument nach einem der vorhergehenden Ansprüche, wobei die strukturierbare Schicht (102) eine Anordnung von Strukturen aufweist, die es ermöglicht, ein optisch variables Bild zu erzeugen.

7. Ausweisdokument nach einem der Ansprüche 5 oder 6, welches außerdem eine Ablöseschicht (109) umfasst, die zwischen der strukturierbaren Schicht (102) und der Trägerfolie (101) aufgebracht ist und ermöglicht, durch Wärmeaktivierung später die strukturierbare Schicht (102) von der Trägerfolie (101) zu trennen.

8. Ausweisdokument nach einem der vorhergehenden Ansprüche, wobei die Anordnung (1040) von wenigstens einer Schicht (1042), die bei Anregung mit UV-B oder UV-C fluoreszierende Pigmente aufweist, besteht:
- aus einer Schicht (1042) von bei Anregung mit UV-B oder UV-C fluoreszierender Farbe, die mit einer Klebstoffschicht (1043) überzogen ist; oder
- aus einer ersten Haftschicht (1041), einer Schicht (1042), die bei Anregung mit UV-B oder UV-C fluoreszierende Pigmente aufweist, die auf die erste Haftschicht (1041) aufgebracht ist, anschließend einer zweiten Haftschicht (1043), die auf die Schicht (1042) aufgebracht ist; oder
- aus einer einzigen Schicht (1042), die bei Anregung mit UV-B oder UV-C fluoreszierende Pigmente aufweist und die auch Hafteigenschaften aufweist.

9. Ausweisdokument nach einem der vorhergehenden Ansprüche, wobei die Dielektrikumsschicht (103) gerastert ist, so dass sie kleine Inseln aufweist, deren Form, deren Abstand zwischen zwei benachbarten kleinen Inseln und deren Abmessungen vorbestimmt sind.

10. Ausweisdokument nach einem der Ansprüche 5 bis 9, wobei die mehrschichtige optische Sicherheitskomponente außerdem wenigstens eines umfasst von:
- einer Anordnung von wenigstens einem Bereich (107), der bei Anregung mit UV-A fluoreszierende Pigmente aufweist; und
- der Trägerfolie (101), die nicht von der strukturierbaren Schicht (102) lösbar ist.

## Claims

1. Identity document comprising:
- an assembly of at least one destination carrier (301) in which or on which an ink (107) that is fluorescent under illumination in the UV-A is deposited locally, and
- a multilayer optical security component placed on the destination carrier (301),
- a structurable layer (102); and
- an assembly (1040) of at least one layer (1042) including pigments that are fluorescent under UV-B or UV-C excitation;
the optical component furthermore comprises:
- a dielectric reflective layer (103) that is deposited on the structurable layer (102) discontinuously in the plane of the component, so as to produce dielectric zones allowing patterns (202) to be drawn; the dielectric reflective layer (103) having a relative transmittance in the UV-B or UV-C domain at most equal to 40%;
- the assembly (1040) of at least one layer (1042) including pigments that are fluorescent under UV-B or UV-C excitation being deposited on said dielectric reflective layer (103), uniformly or discontinuously in the plane of the optical component.

2. Identity document according to Claim 1, furthermore comprising a partially demetallized metallic layer (105) deposited on the structurable layer (102) or on the dielectric reflective layer (103).

3. Identity document according to Claim 2, furthermore comprising:
- a protective layer (106) that is selectively deposited on the metallic layer (105).

4. Identity document according to Claim 3, wherein the protective layer (106) is halftone, so as to comprise islands the shape and size and the spacing between two adjacent islands of which are preset.

5. Identity document according to either one of Claims 3 or 4, wherein the dielectric reflective layer (103) locally makes contact with the structurable layer (102) or contact with the protective layer (106), so that said optical component locally comprises one stack among:
- a successive stack of a carrier film (101), of the structurable layer (102) and of assembly (1040) of at least one layer (1042) including pigments that are fluorescent under UV-B or UV-C excitation;
- a successive stack of a carrier film (101), of the structurable layer (102), of the dielectric reflective layer (103), and of assembly (1040) of at least one layer (1042) including pigments that are fluorescent under UV-B or UV-C excitation;
- a successive stack of a carrier film (101), of the structurable layer (102), of the dielectric reflective layer (103), of the metallic layer (105), of the protective layer (106), and of assembly (1040) of at least one layer (1042) including pigments that are fluorescent under UV-B or UV-C excitation; and
- a successive stack of a carrier film (101), of the structurable layer (102), of the metallic layer (105), of the protective layer (106), of the dielectric reflective layer (103), and of assembly (1040) of at least one layer (1042) including pigments that are fluorescent under UV-B or UV-C excitation.

6. Identity document according to any one of the preceding claims, wherein the structurable layer (102) comprises an assembly of structures allowing an optically variable image to be generated.

7. Identity document according to either one of Claims 5 and 6, furthermore comprising a detachment layer (109) deposited between the structurable layer (102) and the carrier film (101), and allowing, by thermal activation, the structurable layer (102) to be subsequently separated from the carrier film (101).

8. Identity document according to any one of the preceding claims, wherein assembly (1040) of at least one layer (1042) including pigments that are fluorescent under UV-B or UV-C excitation is composed:
- of a layer (1042) of ink that is fluorescent under UV-B or UV-C excitation, said layer being coated with a layer of glue (1043); or
- of a first adhesive layer (1041), a layer (1042) including pigments that are fluorescent under UV-B or UV-C excitation, which layer is deposited on the first adhesive layer (1041), then a second adhesive layer (1043) deposited on the layer (1042); or
- of one and the same layer (1042) including pigments that are fluorescent under UV-B or UV-C excitation, also having adhesive properties.

9. Identity document according to any one of the preceding claims, wherein the dielectric layer (103) is halftone, so as to comprise islands the shape and size and the spacing between two adjacent islands of which are preset.

10. Identity document according to any one of Claims 5 to 9, wherein said multilayer optical security component furthermore comprises at least one among:
- an assembly of at least one zone (107) including pigments that are fluorescent under UV-A excitation; and
- said carrier film (101), not detachable from the structurable layer (102).
